# EUROPÄISCHE PATENTSCHRIFT

(11) **EP 1 632 275 B1**
(45) Veröffentlichungstag und Bekanntmachung des Hinweises auf die Patenterteilung: **06.06.2007**
(21) Anmeldenummer: 04030406.5
(22) Anmeldetag: 22.12.2004
(51) Int. Cl.: A63H 17/12

(54) **Kinderspielfahrzeug**
Toy vehicle
Véhicule jouet

(30) Priorität: 03.09.2004 DE 102004042646
(43) Veröffentlichungstag der Anmeldung: 08.03.2006
(73) Patentinhaber: Firma Franz Schneider GmbH & Co. KG, D-96465 Neustadt b. Coburg (DE)
(72) Erfinder: Ewringmann, Ulrich, 82024 Taufkirchen (DE)
(74) Vertreter: Flosdorff, Jürgen

(56) Entgegenhaltungen:
- EP-A- 1 228 954
- US-A- 3 176 862
- US-A- 3 205 612
- US-A- 3 630 544
- US-A1- 2003 160 406
- US-A1- 2004 009 734

## Beschreibung

Die Erfindung betrifft ein Spielfahrzeug, insbesondere ein Kindertretfahrzeug, das bevorzugt die Form eines Traktors hat, ohne daß die Erfindung hierauf beschränkt ist. Grundsätzlich ist die Erfindung auch auf ein motorgetriebenes Spielfahrzeug anwendbar. Die Spielfahrzeuge mit Heckbagger sind z.B. aus US-A-3205612, US 2003/160406 oder US-A-3176862 bekannt.

Der vorliegenden Erfindung liegt die Aufgabe zugrunde, ein Fahrzeug der betrachteten Art so weiter zu entwickeln, daß der Spielwert des Fahrzeugs erhöht ist. Dabei soll das Fahrzeug auch von kleinen Kindern betätigbar sein und hohen Sicherheitsanforderungen genügen.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, daß an dem Spielfahrzeug ein Heckbagger befestigt ist, der mittels eines Aufnahmeblocks an der Rückseite des Fahrzeugkörpers befestigt ist. Der Aufnahmeblock enthält hierzu vorzugsweise einen Kupplungsbolzen, der ringförmige Kupplungselemente des Fahrzeugkörpers durchgreift.

Auf dem Aufnahmeblock ist ein Sitzausleger drehbar befestigt, der aus einem Ausleger und einer darauf befestigten Sitzschale besteht. An dem Ausleger ist ein eine Baggerschaufel haltendes, vorzugsweise aus Kunsstoff bestehendes Gestänge befestigt, das zum Heben, Senken und Verschwenken der Baggerschaufel bevorzugt mit zwei Handgriffen versehen ist.

Weiter ist erfindungsgemäß vorgesehen, daß an dem Aufnahmeblock ein Stützbein angebracht ist, das zwischen einer angehobenen, bevorzugt seitlich ausgeschwenkten Stellung und einer abgesenkten Stellung schwenkbar ist, in der das Stützbein mit einem Fuß auf dem Boden aufruht. Außerdem ist an dem Aufnahmeblock erfindungsgemäß eine Sicherungshakeneinrichtung angebracht, die in einer ersten Position das Stützbein in der angehobenen Stellung und zugleich den Sitzausleger in einer vorbestimmten Winkellage arretiert, und in einer zweiten Position das Stützbein in der abgesenkten Position blockiert, wobei außerdem der Sitzausleger zur Drehung freigegeben ist.

Wenn ein Kind mit dem Spielfahrzeug fährt, muß natürlich das Stützbein in der angehobenen Stellung sein, da das Stützbein anderenfalls über den Boden schleifen würde. Zum Fixieren des Stützbeins in der angehobenen Stellung wird der Sicherungshaken der Sicherungshakeneinrichtung in eine solche Stellung gebracht, in der der Haken das Stützbein übergreift, so daß dieses unbeweglich gehalten ist. Dabei ist der Sitzausleger in einer vorbestimmten Winkellage arretiert, womit verhindert ist, daß der Sitzausleger mit dem daran befindlichen Gestänge und der Baggerschaufel beim Fahren des Spielfahrzeugs hin- und herschwenken kann.

Wenn das Kind den Heckbagger benutzen möchte, bewegt es den Sicherungshaken zunächst in eine vorzugsweise leicht angehobene Stellung, in der das Stützbein von dem Sicherungshaken freigegeben ist und in die abgesenkte Position bewegbar ist, in der das Stützbein auf dem Boden aufruht. Wenn dies der Fall ist, wird der Sicherungshaken in eine zweite, vorzugsweise nach unten verschwenkte Position bewegt, in der das Stützbein blockiert ist und außerdem gleichzeitig der Sitzausleger zur Drehung freigegeben ist. Dabei ist bevorzugt vorgesehen, daß der Sicherungshaken drehbar angeordnet ist, d.h. in die verschiedenen Position gedreht wird.

Da der Aufnahmeblock mit dem Heckbagger durch das Stützbein am Boden abgestützt ist, kann sich das Kind nun gefahrlos auf die bevorzugt vorgesehene Sitzschale des Sitzauslegers setzen, ohne daß das Spielfahrzeug um die Hinterachse kippen kann und ohne daß die auf den Aufnahmeblock einwirkenden Kräfte das Spielfahrzeug beschädigen können. Da der Sitzausleger zur Drehung freigegeben ist, kann nun der Heckbagger innerhalb des vorgesehenen Drehbereichs verschwenkt werden.

Da die beiden oben beschriebenen Zustände durch Drehen einer einzigen Sicherungshakeneinrichtung hervorgerufen und gesichert werden, ist eine einfach Bedienbarkeit gewährleistet. Die Anordnung aus Spielfahrzeug und Heckbagger genügt dabei hohen Sicherungsanforderungen.

Mit großem Vorteil ist vorgesehen, daß die Sicherungshakeneinrichtung einen Sicherungshaken, der um eine Achse drehbar ist, einen Mitnehmer, der mit dem Sicherungshaken drehfest verbunden ist, und einen Sicherungsbolzen aufweist, der in dem Aufnahmeblock angeordnet ist.

Der Sicherungsbolzen ist in dem Aufnahmeblock verschieblich angeordnet, und zwar zwischen einer oberen Position, in der er mit seinem oberen Ende in eine Aussparung in der Unterseite des Sitzauslegers eingreift, und einer unteren Position, in der er mit seinem unteren Ende in eine Aussparung des abgesenkten Stützbeins eingreift. Der mit der Drehachse fest verbundene Mitnehmer hat dabei einen quer zu der Achse verlaufenden stabförmigen Mitnehmerabschnitt, der in einen Zwischenraum zwischen zwei seitlichen Anschlägen des Sicherungsbolzens eingreift, so daß der Sicherungsbolzen durch Drehen des Sicherungshakens und des damit verbundenen Mitnehmers nach oben oder nach unten verschiebbar ist.

Wenn sich das Stützbein in der angehobenen Position befindet, kann seine Lage dadurch gesichert werden, daß der Sicherungshaken an der von dessen Achse abgewandten Seite mit seinem hakenförmigen Vorsprung das Stützbein hintergreift. Um das Stützbein in die abgesenkte Stützposition verschwenken zu können, wird der Sicherungshaken ein wenig nach oben geschwenkt, ohne mit seinem Mitnehmer auf den Sicherungsbolzen aufzulaufen, da der Mitnehmer ein entsprechendes Spiel zwischen den zwei Anschlägen des Sicherungsbolzens hat. Der Sicherungshaken wird nur soweit nach oben gedreht, daß das Stützbein herausgeschwenkt werden kann. Das Stützbein enthält vorzugsweise zwei im Winkel zueinander verlaufende Stützbeinabschnitte und ist mit seinem von dem Stützfuß abgewandten Ende um eine schräg zur Vertikalen liegende Achse verschwenkbar. Der Winkel beträgt vorzugsweise etwa 45°.

Wenn das Stützbein so verschwenkt ist, daß sein unterer Stützbeinabschnitt eine vertikale Lage angenommen hat und mit dem Stützfuß auf dem Boden aufruht, wird der Sicherungshaken bis zu einem Anschlag nach unten verschwenkt, wobei der Sicherungsbolzen verschoben wird und mit seinem unteren Ende in eine seitliche Aussparung des Stützfußes eintritt, womit dessen Position gesichert ist. Dabei ist das obere Ende des Sicherungsbolzens aus der Aussparung des Sitzauslegers ausgetreten, so daß dieser frei drehbar ist.

Wie oben erwähnt, ist an den Sitzausleger das eine Schaufel haltende Gestänge befestigt, mit dem die Schaufel in die gewünschte Position und Winkellage bewegt werden kann. Das Gestänge enthält einen Baggerarm, der mit einem Ende an dem Sitzausleger angelenkt ist und an dem anderen Ende einen Schaufelarm mit angelenkter Schaufel gelenkig lagert, wobei der Baggerarm in eine angehobene Endlage zurückschwenkbar ist, in der der Baggerarm lösbar fixierbar ist. Hierzu wird vorgeschlagen, daß an dem Baggerarm ein zweiter Sicherungshaken schwenkbar angebracht ist, der infolge Schwerkraft in der zurückgeschwenkten Endlage des Baggerarms einen an dem Sitzausleger angebrachten Anschlag hintergreift. Der zweite Sicherungshaken ist dabei um eine horizontale Achse drehbar. Durch Hochschwenken des zweiten Sicherungshakens wird der Baggerarm freigegeben.

Weitere Einzelheiten der Erfindung ergeben sich aus der nachfolgenden Beschreibung einer bevorzugten Ausführungsform des Spielfahrzeugs sowie anhand der Zeichnungen. Dabei zeigen:
- Figur 1: eine Seitenansicht eines pedalgetriebenen Kinderspieltraktors mit daran befestigtem Heckbagger mit angehobenem Stützbein und verriegeltem Baggerarm;
- Figur 2: eine Seitenansicht des Heckbaggers mit angehobenem Stützbein und freigegebenem Baggerarm;
- Figuren 3 und 3B: den Heckbagger mit abgesenktem, verriegeltem Stützbein;
- Figuren 4A und 4B: die Anordnung gemäß Figur 3 mit freigegebenem Stützbein und
- Figuren 5A und 5B: eine Darstellung der Einzelteile des Heckbaggers mit zugehöriger Stückliste.

Wie Figur 1 zeigt, ist am Heck eines pedalgetriebenen Kinderspieltracktors 1 ein insgesamt mit dem Bezugszeichen 2 bezeichneter Heckbagger fest angebracht. Hierzu ist ein Aufnahmeblock 3 mittels eines Kupplungsbolzens 4 (Figur 5) an dem Fahrzeugkörper 1 fixiert, wobei der Bolzen 4 Kupplungsringe an dem Fahrzeugkörper 1 durchgreift.

Auf dem Aufnahmeblock 3 ist drehbar ein Sitzausleger 4 befestigt, der mit einer Sitzschale 5 versehen ist, unter der sich das Drehgelenk befindet.

An dem freien Ende des Auslegers 4 ist ein Baggerarm 6 angelenkt, an dem ein starr befestigter Handgriff 7 und ein gelenkig gelagerter Handgriff 8 seitlich nebeneinander angebracht sind. Der schwenkbare Handgriff 8 ist in seinem mittleren Bereich gelenkig mit einem Parallelstab 9 verbunden, an dessen freiem Ende ein Schaufelarm 10 angelenkt ist, der an einer solchen Stelle außerdem an dem freien Ende des Baggerarms 6 angelenkt ist, daß der Parallelstab 9 parallel zu dem Baggerarm 6 verläuft.

Der Schaufelarm 10 ist an seinem freien Ende gelenkig mit einer Baggerschaufel 11 verbunden, die über ein Schergestänge 12 außerdem gelenkig mit dem Baggeram 6 verbunden ist.

An dem Aufnahmeblock 3 ist außerdem ein Stützbein 13 mit einem unteren Stützfuß 14 gelenkig gelagert. Das Stützbein 13 befindet sich in der Darstellung der Figur 1 in einem seitlich aus dem Aufnahmeblock 3 herausgeschwenkten, angehobenen Zustand, der durch einen ersten Sicherungshaken 15 gesichert ist, der um eine Achse 16 drehbar ist. Der Sicherungshaken 15 übergreift in dem dargestellten Zustand mit seinem hakenförmigen Vorsprung die von der Achse 16 abgewandte Rückseite des oberen, abgewinkelten Abschnitts des Stützbeins 13.

Figur 1 läßt ferner einen zweiten Sicherungshaken 17 erkennen, der in der dargestellten angehobenen Endlage des Heckbaggers einen an dem Sitzausleger 4 angeformten Vorsprung 18 so hintergreift, daß der Baggerarm 6 in der gezeigten Lage lösbar fixiert ist.

Figur 2 zeigt einen Zustand des Heckbaggers, bei dem der Baggerarm 6 freigegeben ist. Der zweite Sicherungshaken 17 war zuvor durch Anheben außer Eingriff mit dem am vorderen Ende des Sitzauslegers 4 angeformten Vorsprung 18 gebracht worden, so daß der Baggerarm nach vorne verschwenkbar wurde.

Die Figuren 3 und 4 zeigen, daß das Stützbein 13 aus einem oberen Stützbeinabschnitt 19 und einem unteren Stützbeinabschnitt 20 besteht, und daß der obere Stützbeinabschnitt 19 um eine schräg zur Vertikalen liegende Achse 21 verschwenkbar ist. Der Sicherungshaken 15 ist über einen drehfest mit ihm verbundenen Mitnehmer 22 (Figur 5), der einen senkrecht zur Ebene der Figur 5 liegenden stabförmigen Mitnehmeransatz hat, mit einem Sicherungsbolzen 23 verbunden, indem der Mitnehmeransatz 24 in eine längliche Aussparung 25 des Sicherungsbolzens 23 zwischen zwei Anschläge 26 und 27 eingreift, deren Abstand größer ist als die Breite des Mitnehmeransatzes 24.

Figur 3 zeigt den Zustand, in dem das Stützbein 13 in die senkrechte Stützposition verschwenkt ist. Der Sicherungsbolzen 23 befindet sich noch in der nach oben verschobenen Lage, in der er mit seinem oberen Ende in eine Aussparung 28 eines an der Unterseite des Sitzauslegers 4 angeformten Drehzapfens eingreift, so daß der Sitzausleger 4 in der zugehörigen Winkellage blockiert ist.

Durch Drehen des Sicherungshakens 1 5 nach unten läuft der Mitnehmeransatz 24 auf den unteren Anschlag 27 des Sicherungsbolzens 23 auf und verschiebt anschließend den Sicherungsbolzen 23 nach unten, wobei dieser mit seinem unteren Ende in eine Aussparung in dem oberen Stützbeinabschnitt 19 eintritt. In dieser Lage ist das Stützbein in der vertikalen Position gesichert, und der Sitzausleger 4 ist zur Drehung freigegeben (Figur 4).

## Patentansprüche

1. Spielfahrzeug, insbesondere Kindertretfahrzeug,
wobei,
an dem Spielfahrzeug (1) ein Heckbagger (2) befestigt ist,
ein Sitzausleger (4) drehbar auf einem Aufnahmeblock (3) angeordnet ist, der an dem Spielfahrzeug (1) befestigt ist, **dadurch gekennzeichnet,**
**daß** an dem Aufnahmeblock (3) ein Stützbein (13) angebracht ist, das zwischen einer angehobenen Stellung und einer abgesenkten Stellung schwenkbar ist, in der das Stützbein (13) auf dem Boden aufruht, und
**daß** eine Sicherungshakeneinrichtung an dem Aufnahmeblock (3) angebracht ist, die in einer ersten Position das Stützbein (13) in der angehobenen Stellung und zugleich den Sitzausleger (4) in einer vorbestimmten Winkellage arretiert und in einer zweiten Position das Stützbein (13) in der abgesenkten Position sichert und außerdem dabei den Sitzausleger (4) zur Drehung freigibt.

2. Spielfahrzeug nach Anspruch 1,
**dadurch gekennzeichnet,**
**daß** die Sicherungshakeneinrichtung einen Sicherungshaken (15), der um eine Achse drehbar ist, einen Mitnehmer (22), der mit dem Sicherungshaken (15) drehfest verbunden ist, und einen Sicherungsbolzen (23) aufweist, der in dem Aufnahmeblock (3) verschiebbar angeordnet ist.

3. Spielfahrzeug nach Anspruch 2,
**dadurch gekennzeichnet,**
**daß** der Sicherungsbolzen (23) zwischen einer oberen Position, in der er mit dem oberen Ende in eine Aussparung des Sitzauslegers (4) eingreift, und einer unteren Position verschiebbar ist, in der er mit dem unteren Ende in eine Aussparung des abgesenkten Stützbeins (13) eingreift.

4. Spielfahrzeug nach einem der Ansprüche 1 bis 3,
**dadurch gekennzeichnet,**
**daß** das Stützbein (13) zwei im Winkel zueinander verlaufende Stützbeinabschnitte (19,20) enthält und mit seinem von einem Stützfuß (14) abgewandten Ende um eine schräg zur Vertikalen liegende Achse (21) verschwenkbar ist.

5. Spielfahrzeug nach Anspruch 5,
**dadurch gekennzeichnet,**
**daß** der Sicherungshaken (15) das Stützbein im angehobenen Zustand mit einem hakenförmigen Vorsprung hintergreifen kann.

6. Spielfahrzeug nach einem der Ansprüche 1 bis 5,
**dadurch gekennzeichnet,**
**daß** die Aussparung zum Eintritt des Sicherungsbolzens (23) in dem angelenkten Stützfußabschnitt (19) ausgebildet ist.

7. Spielfahrzeug nach einem der Ansprüche 1 bis 6,
**dadurch gekennzeichnet,**
**daß** der Sitzausleger (4) eine fest auf einem Ausleger angebrachte Sitzschale (5) enthält.

8. Spielfahrzeug nach einem der Ansprüche 1 bis 7,
**dadurch gekennzeichnet,**
**daß** das Gestänge einen Baggerarm (6) enthält, der mit einem Ende an dem Sitzausleger (4) angelenkt ist, und mit dem anderen Ende einen Schaufelarm (10) mit angelenkter Schaufel (11) gelenkig lagert, und daß der Baggerarm (6) in einer angehobenen Endlage lösbar fixierbar ist.

9. Spielfahrzeug nach Anspruch 8,
**dadurch gekennzeichnet,**
**daß** an dem Baggerarm (6) ein zweiter Sicherungshaken (17) schwenkbar angebracht ist, der infolge Schwerkraft in der zurückgeschwenkten Endlage des Baggerarms (6) einen an dem Sitzausleger (4) angebrachten Anschlag (18) hintergreifen kann.

## Claims

1. A toy vehicle, particularly a child's foot-operated vehicle, wherein a backhoe shovel (2) is fastened to the toy vehicle, a seat bracket is rotatably disposed on a receiving block (3), which is fastened to the toy vehicle (1), **characterised in that** mounted on the receiving block (3) is a support leg (13), which is pivotable between a raised position and a lowered position, in which the support leg (13) rests on the floor, and that a safety hook device is mounted on the receiving block (3), which, in the first position, locks the support leg (13) in the raised position and at the same time the seat bracket (4) in a predetermined angular position and, in a second position, secures the support leg (13) in the lowered position and also releases the seat bracket (4) for rotation.

2. A toy vehicle as claimed in Claim 1, **characterised in that** the safety hook device includes a safety hook (15), which is rotatable about an axis, a carrier (22), which is rotationally fixedly connected to the safety hook (15) and a safety peg (23), which is movably disposed in the receiving block (3).

3. A toy vehicle as claimed in Claim 2, **characterised in that** the safety peg (23) is movable between an upper position, in which it engages with the upper end in an opening in the seat bracket (4), and a lower position, in which it engages with the lower end in an opening in the lowered support leg (13).

4. A toy vehicle as claimed in one of Claims 1 to 3, **characterised in that** the support leg (2) includes two support leg sections (19, 20) extending at an angle to one another and is pivotable with its end remote from a support foot (14) about a shaft (21) extending obliquely to the vertical.

5. A toy vehicle as claimed in Claim 5, **characterised in that** the safety hook (15) can engage behind the support leg in the raised state with a hook-shaped projection.

6. A toy vehicle as claimed in one of Claims 1 to 5, **characterised in that** the opening for the entry of the safety peg (23) is formed in the pivotally connected support foot section (19).

7. A toy vehicle as claimed in one of Claims 1 to 6, **characterised in that** the seat bracket (4) includes a seat shell (5) rigidly mounted on a bracket.

8. A toy vehicle as claimed in one of Claims 1 to 7, **characterised in that** the linkage includes a shovel arm (6), which is pivotally connected with one end to the seat bracket (4) and with the other end pivotally supports a shovel arm (10) with a pivotally connected shovel (11) and that the shovel arm (6) is releasably fixable in a raised end position.

9. A toy vehicle as claimed in Claim 8, **characterised in that** pivotally mounted on the shovel arm (6) is a second safety hook (17), which, as a result of gravity, can engage behind an abutment (18) mounted on the seat bracket (4) in the swung back end position of the shovel arm (6).

## Revendications

1. Véhicule jouet, en particulier véhicule à pédales,
dans lequel
une pelle arrière (2) est fixée au véhicule jouet (1),
une flèche avec siège (4) est disposée de manière rotative sur un bloc support (3) qui est fixé sur le véhicule jouet (1),
**caractérisé en ce que**
sur le bloc support (3) est montée une béquille (13) qui peut basculer entre une position relevée et une position abaissée, dans laquelle la béquille (13) repose sur le sol et **en ce qu'**un mécanisme de blocage à taquet est monté sur le bloc support (3) qui dans une première position, bloque la béquille (13) en position relevée et conjointement, la flèche avec siège (4) dans une position angulaire prédéfinie, et qui dans une deuxième position, verrouille la béquille (13) en position abaissée et libère en même temps la flèche avec siège (4) pour la rotation.

2. Véhicule jouet selon la revendication 1,
**caractérisé en ce que**
le mécanisme de blocage à taquet comporte un taquet de blocage (15) qui est rotatif autour d'un axe, un entraîneur (22) qui est bloqué en rotation avec le taquet de blocage (15) et un boulon de blocage (23) qui est disposé de manière mobile dans le bloc support (3).

3. Véhicule jouet selon la revendication 2,
**caractérisé en ce que**
le boulon de blocage (23) est mobile entre une position haute dans laquelle il s'engage avec l'extrémité supérieure dans un évidement de la flèche avec siège (4), et une position basse dans laquelle il s'engage avec l'extrémité inférieure dans un évidement de la béquille (13) abaissée.

4. Véhicule jouet selon l'une quelconque des revendications 1 à 3,
**caractérisé en ce que**
la béquille (13) comporte deux segments de béquille (19, 20) s'étendant l'un vers l'autre en formant un angle et qu'avec son extrémité opposée à un pied d'appui (14), elle peut pivoter autour d'un axe (21) en position oblique par rapport à la verticale.

5. Véhicule jouet selon la revendication 5,
**caractérisé en ce que**
le taquet de blocage (15) peut saisir par l'arrière la béquille en position relevée, avec une partie en saillie en forme de taquet.

6. Véhicule jouet selon l'une quelconque des revendications 1 à, 5,
**caractérisé en ce que**
l'évidement est conçu pour insérer le boulon de blocage (23) dans la partie articulée du pied d'appui (19).

7. Véhicule jouet selon l'une quelconque des revendications 1 à 6,
**caractérisé en ce que**
la flèche avec siège (4) comporte une assise de siège (5), montée fixement sur la flèche.

8. Véhicule jouet selon l'une quelconque des revendications 1 à 7,
**caractérisé en ce que**
le système de tiges comprend un bras de pelle (6) qui est articulé par une extrémité sur la flèche avec siège (4) et qui avec l'autre extrémité, supporte de manière articulée un bras de pelle (10) avec une pelle (11) articulée et **en ce que** le bras de pelle (6) peut être fixé de manière détachable dans une position extrême relevée.

9. Véhicule jouet selon la revendication 8,
**caractérisé en ce que**
sur le bras de pelle (6) est monté de manière pivotante un deuxième taquet de blocage (17) qui, lorsque le bras de pelle (6) est revenu en position extrême par pivotement en raison de la force de la pesanteur, peut saisir par l'arrière une butée (18) posée sur la flèche avec siège (4).
